# EUROPÄISCHE PATENTSCHRIFT

(11) **EP 1 100 354 B1**
(45) Veröffentlichungstag und Bekanntmachung des Hinweises auf die Patenterteilung: **28.05.2003**
(21) Anmeldenummer: 99932869.3
(22) Anmeldetag: 13.07.1999
(51) Int. Cl.: A46D 9/00

(54) **BÜRSTE MIT EINEM BORSTENTRÄGER UND VERFAHREN ZU DESSEN HERSTELLUNG**
BRUSH WITH A BRISTLE HOLDER AND METHOD FOR THE PRODUCTION THEREOF
BROSSE AVEC SUPPORT DE POILS ET PROCEDE DE FABRICATION DE LADITE BROSSE

(30) Priorität: 29.07.1998 DE 19834055
(43) Veröffentlichungstag der Anmeldung: 23.05.2001
(73) Patentinhaber: CORONET-WERKE GmbH, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9904900
(87) Internationale Veröffentlichungsnummer: WO00005993

(56) Entgegenhaltungen:
- DE-A- 3 842 684
- DE-A- 4 207 755
- US-A- 4 589 159

## Beschreibung

Die Erfindung betrifft Bürsten mit einem einen Griff bildenden Borstenträger und an diesem befestigten Borsten, wobei der Borstenträger farblich abgehobene Bereiche aufweist. Ferner betrifft die Erfindung Verfahren zur Herstellung solcher Bürsten.

Bürsten, insbesondere Reinigungs- und Pflegebürsten, wie Körperbürsten, Zahnbürsten etc., sind bei Gebrauch sehr unterschiedlichen Beanspruchungen ausgesetzt. Als erstes sind die dauerhafte Einwirkung von Feuchtigkeit, Wasser od. dgl. zu nennen. Ferner muß je nach Art der Bürste mit Einwirkungen durch chemisch und/oder mechanisch wirkende Mittel, wie Spülmittel, Seifen, Zahnpflegemittel, sowie durch Fette, Farben und dergleichen gerechnet werden. Hinzukommen die von der Hand des Benutzers auf den Griff einwirkenden Halte- und Reibkräfte. Solchen Beanspruchungen sind insbesondere Zahnbürsten, aber auch andere Hygienebürsten und technische Bürsten ausgesetzt.

Soweit der den Griff einer solchen Bürste bildende Borstenträger mit farblich abgehobenen Bereichen, die gestalterische oder informative Funktion haben, versehen werden soll, geschieht dies bisher im wesentlichen nach folgenden Methoden: es wird eine die farblich abgehobenen Bereiche, z.B. die Informationen als Druck tragende Folie aufgeklebt (US-A-4,589,159) . Diese Folien lösen sich aber sehr schnell, so daß das gestalterische Element oder die Information verloren geht. Dieses Verfahren ist also für die Praxis völlig untauglich. Ferner ist es bekannt, solche Bereiche mittels Folien-Transferdruck, in vorgeprägte Vertiefungen des Borstenträgers aufzubringen. Solchermaßen aufgebrachte Informationen sind zwar etwas dauerhafter, lösen sich aber dennoch nach einiger Gebrauchsdauer, wobei der Informationsinhalt schon dann verloren geht, wenn sich nur einzelne Teile der auf der Übertragungsfolie befindlichen Informationen gelöst hat. Die gleichen Nachteile weisen verformbare Folien oder Schichten auf (DE-A-4 207 755), die auf den Borstenträger aufgebracht sind und durch den Schriftdruck geprägt werden. Als weiteres Verfahren ist das Zwei-Komponenten-Spritzverfahren zu nennen, bei dem der Griff aus einem Kunststoff und die Beschriftung aus einem andersfarbigen Kunststoff besteht, die in einem zweistufigen Verfahren gespritzt werden. Dieses Verfahren ist wegen der teuren Spritzgießwerkzeuge kostenaufwendig. Eine Änderung der dekorativen oder informativen Elemente erfordert eine sehr teure Lagerhaltung mehrerer Werkzeuge bzw. Werkzeugeinsätze und zeitaufwendige Rüstarbeiten beim Wechsel. Ferner ist das Verfahren nur anwendbar, wenn es sich um relativ großflächige Dekorationen oder Informationen mit grober Linienführung handelt. Es versagt deshalb nicht nur bei filigranen Konturen und Schriftzeichen, sondern auch dann, wenn die für die Information zur Verfügung stehende Fläche klein ist.

Der Erfindung liegt die Aufgabe zugrunde, für Bürsten beliebigen Verwendungszwecks die Anbringung dauerhafter Informationen oder Dekorationen beliebiger Art zu ermöglichen und Verfahren zur Herstellung solcher Bürsten vorzuschlagen.

Diese Aufgabe wird gemäß einer ersten Variante der Erfindung dadurch gelöst, daß der Kunststoff des Borstenträgers zumindest in den farblich abgehobenen Bereichen mit Laserstrahlen absorbierenden und auf diese mit Farbumschlag reagierenden Pigmenten gefüllt ist, und daß diese Bereiche mittels Laserstrahlen auf den Borstenträger aufgebracht sind.

Gemäß einer zweiten Variante findet die Aufgabe ihre Lösung dadurch, daß der Borstenträger zumindest im oberflächennahen Bereich aus wenigstens zwei geschichteten Kunststoffen mit unterschiedlichem Absorptionsvermögen für Laserstrahlen besteht, von denen die obere Schicht mit dem geringeren Absorptionsvermögen transparent oder transluzent ist und die untere Schicht das größere Absorptionsvermögen aufweist, und daß die farblich abgehobenen Bereiche mittels Laserstrahlen auf die mit Farbumschlag reagierende untere Schicht aufgebracht sind.

Durch die erfindungsgemäße Ausbildung des Borstenträgers in den beiden vorgenannten Varianten können die Informationen mittels Laserstrahlen angebracht werden, die entsprechend der Kontur der optisch abzuhebenden Bereiche vorzugsweise rechnergestützt gesteuert werden. Bei der ersten Lösungsvariante reagieren die LS-absorbierenden Pigmente mit Farbumschlag an den bestrahlten Stellen. Bei der zweiten Lösungsvariante werden die Laserstrahlen an der Grenzschicht zwischen den beiden Kunststoffschichten absorbiert und findet dort der gewünschte Farbumschlag statt, der durch die transparente oder transluzente Deckschicht sichtbar ist. Auch kann durch Reflexion an der Grenzschicht der Kunststoff der Deckschicht molekular umstrukturiert werden, wodurch eine noch stärkere Kontrastbildung gegeben ist. Solchermaßen aufgebrachte, farblich kontrastierende Bereiche werden weder durch chemische, noch durch mechanische Beanspruchungen, wie sie bei der Benutzung von Bürsten auftreten, beeinträchtigt. Sie lösen sich auch nicht vom Borstenträger, bleiben vielmehr dauerhaft erhalten. Die farblich abgehobenen Bereiche können kleinflächig und filigran gestaltet werden, was mit den bisherigen Verfahren nicht möglich ist.

Die farblich abgehobenen Bereiche können unterschiedlicher Art sein, so kann es sich um Informationen unterschiedlicher Inhalte, z.B. um Ordnungshinweise handeln, die in der Serienfertigung unterschiedlicher Bürsten als Sortier- und Verpackungsinformationen dienen. In diesem Fall können die Informationen in Verbindung mit Farb- bzw. Bilderkennungsgeräten zur Automatisierung von Transport- und Verpackungsaufgaben genutzt werden.

Die Informationen können ferner dem Benutzer Eigenschaften der Bürste anzeigen oder Gebrauchsanweisungen sein. Beispielsweise können Bürsten, die im gewerblichen Bereich aufgrund von Hygienebestimmungen nur für bestimmte Zwecke eingesetzt werden dürfen und bisher durch unterschiedliche Farben markiert waren, nun durch unauslöschbare Beschriftung differenziert werden. In diesem Zusammenhang sind Bürsten für Krankenhäuser zu nennen, die für die Bereiche Küche, Operations- und Behandlungsräume sowie Patientenzimmer unterschiedlich markiert sein müssen.

Die erfindungsgemäße Ausbildung der Bürste zeigt ihre Vorteile besonders augenfällig bei Zahnbürsten. Diese unterliegen erhöhten Hygieneanforderungen, da sie im Mund verwendet werden und dort auch noch zusätzlichen Beanspruchungen ausgesetzt sind. Dies gilt in besonderem Maße für Kinderzahnbürsten, bei denen der Kopf nicht nur den eingangs genannten Einflüssen ausgesetzt ist, sondern häufig noch durch unkontrollierte oder ungewollte Kaubewegungen beansprucht wird. Bei Zahnbürsten beschränken sich deshalb bis heute die Informationen weitgehend auf die Wiedergabe einer Marke, des Namens des Herstellers od. dgl. und können diese Information nur an dem mit dem Mund nicht in Verbindung kommenden Griff vorgesehen werden.

Die Erfindung gestattet bei einer Zahnbürste die Anbringung der Informationen sowohl am Griff, als auch am Kopf, da sie durch die genannten Einflüsse weder beeinträchtigt werden, noch sich ablösen können. So kann die Zahnbürste am Griff und/oder Kopf mit einer für ihren Gebrauch wesentlichen Eigenschaft, beispielsweise der Härte der Borsten ("hart", "mittel" oder "weich"), gekennzeichnet werden. Es können ferner Hinweise über die Nutzungsdauer, innerhalb der eine einwandfreie Mund- und Zahnpflege garantiert ist, aber auch warnende Hinweise angebracht werden. Letztere sind notwendig, weil in der modernen Dentalpflege Zahnbürsten konstruktiv und werkstoffmäßig an verschiedene Bedarfsfälle angepaßt werden und die für einen konkreten Bedarfsfall ausgelegte Zahnbürste in einem anderen Bedarfsfall Schäden an Zähnen oder Zahnfleisch erzeugen kann.

Bisher sind alle für den Gebrauch der Zahnbürste notwendigen Informationen ausschließlich auf der Verpackung wiedergegeben. Mit dem Herausnehmen der Zahnbürste aus der Verpackung und ihrer Benutzung gehen diese Informationen verloren, so daß der Verbraucher bei Nachkauf oder Nachbestellung nicht mehr weiß, welche Zahnbürste er zuvor verwendet hatte. Dieser erhebliche Mangel wird durch die Erfindung beseitigt.

Gleichermaßen können Sortier- und Verpackungskennungen angebracht werden, die für die Großserienproduktion unterschiedlicher Zahnbürsten eine automatische Sortierung und Verpackung oder auch die Zusammenstellung von Sortimenten gestatten.

Alle vorgenannten Vorteile werden in gleicher Weise bei einer dritten Variante der Erfindung dadurch erreicht, daß der Borstenträger zumindest im oberflächennahen Bereich aus zwei geschichteten, verschiedenfarbigen Kunststoffen besteht, und daß die Deckschicht unter Bildung der farblich abgehobenen Bereiche mittels Laserstrahlen abgetragen ist. Das Abtragen der Deckschicht findet durch Schmelzen und Vergasen des sie bildenden Kunststoffs statt, so daß der andersfarbige Kunststoff unterhalb der Deckschicht freigelegt ist.

Die Informationen sind vorteilhafterweise an den gut sichtbaren Flächen des Griffs, bei einer Zahnbürste also auf der den Borsten zugewandten Unterseite und/oder auf der den Borsten abgewandten Oberseite des Griffs aufgebracht. Sie können aber auch, insbesondere wenn es sich um die Angabe von Härtegraden handelt, am Zahnbürstenkopf angebracht sein, was bisher aus technischen, aber auch aus hygienischen Gründen nicht möglich war.

Die Erfindung betrifft ferner eine Verkaufseinheit, die aus einer Bürste, insbesondere Zahnbürste des vorgenannten Aufbaus und einer diese aufnehmenden, farblich abgehobene Bereiche aufweisenden Verpackung, die zumindest teilweise aus Kunststoff gebildet ist, besteht. Bei einer solchen Verkaufseinheit ist erfindungsgemäß vorgesehen, daß die Verpackung zumindest teilweise aus einem laserabsorbierenden und mit Farbumschlag reagierenden Kunststoff besteht oder mit einem solchen beschichtet ist und die farblich abgehobenen Bereiche mittels Laserstrahlen aufgebracht sind.

Verpackungen der hier in Rede stehenden Art sind zumeist als Blisterpackung ausgebildet, wobei der transparente Blisterteil auf einem Träger aus Pappe aufgebracht ist und der Pappeträger die notwendigen Informationen und gewünschten dekorativen Elemente aufweist. Bei der erfindungsgemäßen Ausbildung der Verkaufseinheit sind die Informationen oder Dekorationen auf der Verpackung in gleicher Weise wie an der Bürste erzeugt. Dabei können die Informationen auf der Zahnbürste zumindest teilweise identisch sein mit den Informationen auf der Verpackung.

Bei den auf der Verpackung und an der Zahnbürste angebrachten übereinstimmenden Informationen handelt es sich insbesondere auch um solche, die für den Nachkauf oder die Nachbestellung entscheidend sind, so daß der Verbraucher auch nach Entnahme der Zahnbürste aus der Verpackung sicher sein kann, bei Nachkauf bzw. Nachbestellung die gleiche Zahnbürste zu erhalten. Bei der Großserienfertigung von Zahnbürsten mit anschließender Verpackungslinie können die Lasergeräte für die Beschriftung der Zahnbürste und der Verpackung über entsprechende, gegebenenfalls auch teilweise gleiche Programme gesteuert werden.

Die Erfindung betrifft ferner Verfahren zur Herstellung von Bürsten des vorgenannten Aufbaus, bei denen der Borstenträger durch Gießen, insbesondere Spritzgießen erzeugt und die Borsten anläßlich des Gießens durch Einbetten in den Kunststoff oder danach am Borstenträger befestigt werden.

Die Fertigung von Zahnbürsten durch Spritzgießen hat heute eine Perfektion erreicht, bei der in einer Fertigungslinie mehrere Tausend Bürsten pro Stunde hergestellt werden können. Die Austattung solcher Bürsten mit farblich abgehobenen Bereichen ist mit den bisher bekannten Verfahren nicht oder nur durch Leistungs- oder Qualitätsverlust möglich. Das etikettenartige Aufbringen von Foliendrucken ist nicht mit der Zuverlässigkeit möglich, mit der die Bürsten die Spritzgießmaschine verlassen. Gleiches gilt für den Folien-Transferdruck. Werden die farblichen Markierungen im Zweikomponenten-Spritzguß hergestellt, führt dies -abgesehen von den hohen Kostenzu einer Verlängerung der Taktzeit, die für das zweistufige Spritzen und das dazwischen notwendige Umsetzen der Spritzlinge bestimmt wird.

Bei dem erfindungsgemäßen Verfahren wird der Borstenträger aus einem Kunststoff, der mit laserabsorbierenden und auf Laserstrahlen durch Farbumschlag reagierenden Pigmenten gefüllt ist, gegossen und werden nach dem Erhärten des Kunststoffs die farblich abzuhebenden Bereiche mittels entsprechend gesteuerter Laserstrahlen bis zum Farbumschlag behandelt.

Diese Laserbehandlung läßt sich mit großer Geschwindigkeit durchführen, so daß die Stundenleistung einer Fertigungslinie ausschließlich vom Arbeitstakt der Spritzgießmaschine bestimmt wird. Trotz dieser erreichbaren hohen Stundenleistung können die farblich abgehobenen Bereiche in beliebiger Feinheit und Linienführung bei einem hohen Grad an Erkennbarkeit erzeugt werden.

Die zweite Variante der erfindungsgemäßen Bürste wird dadurch hergestellt, daß der Borstenträger wenigstens zweischichtig gegossen wird, indem zunächst ein Grundkörper aus einem Laserstrahlen absorbierenden und auf diese mit Farbumschlag reagierenden Pigmenten gefüllten Kunststoff gegossen, anschließend zumindest auf die farblich abzuhebenden Bereiche eine Deckschicht aus einem transparenten oder transluzenten Kunststoff mit geringerem Absorptionsvermögen für Laserstrahlen aufgegossen wird und nach dem Erhärten des Kunststoffs die farblich abzuhebenden Bereiche der Deckschicht mittels entsprechend gesteuerter Laserstrahlen bis zum Farbumschlag der Pigmente im Grundkörper behandelt werden.

Die dritte Variante der erfindungsgemäß ausgebildeten Bürste läßt sich schließlich dadurch herstellen, daß der Borstenträger wenigstens zweischichtig gegossen wird, indem zunächst ein Grundkörper aus einem Kunststoff gegossen, anschließend zumindest auf die farblich abzuhebenden Bereiche eine Deckschicht aus einem andersfarbigen Kunststoff aufgegossen wird und nach dem Erhärten die farblich abzuhebenden Bereiche der Deckschicht mittels entsprechend gesteuerter Laserstrahlen behandelt werden, bis der Kunststoff der Deckschicht zumindest soweit durch Schmelzen und Vergasen abgetragen ist, daß der andersfarbige Kunststoff des Grundkörpers sichtbar wird.

Alle vorgenannten Varianten des Verfahrens werden vorzugsweise so durchgeführt, daß die in Serie gefertigten Bürsten nach dem Gießen und Erhärten des Kunststoffs einer Laserstation mit wenigstens einem Lasergerät zugeführt, dort positioniert und die farblich abzuhebenden Bereiche mittels wenigstens eines entsprechend gesteuerten Laserstrahls behandelt werden.

Sind die farblich abgehobenen Bereiche großflächig oder auf dem Borstenträger diskret verteilt, können natürlich auch mehrere Lasergeräte gleichzeitig in Einsatz gebracht werden.

Die erfindungsgemäßen Verfahren erreichen insbesondere dann eine hohe Effektivität, wenn der Laserstrahl von einem entsprechend dem farblich abgehobenen Bereichen programmierten Rechner gesteuert wird, wobei von Vorteil ist, wenn in dem Rechner mehrere Programme für unterschiedlich konfigurierte, farblich abgehobene Bereiche gespeichert und die Programme wahlweise bei laufender Fertigung der Bürste abgerufen werden.

Auf diese Weise lassen sich bei laufender Fertigung die anzubringenden Informationen oder Dekorationen variieren, beispielsweise entsprechende Sortiermerkmale für die anschließende Verpackungslinie oder Bürsten mit unterschiedlichen Eigenschaften zu Sortimenten zusammenstellen, die in der Verpackungslinie als Sortiment verpackt werden können. In Verbindung mit einer entsprechenden Ausstattung der Verpackungslinie mit Lasergeräten lassen sich die beschriebenen, erfindungsgemäß ausgebildeten Verkaufseinheiten herstellen, wobei identische oder teilidentische Informationen auf der Bürste und der Verpackung wiederum in die Rechner der Lasergeräte an der Fertigungs- und Verpackungslinie eingespeichert werden.

Nachstehend ist die Erfindung anhand von in der Zeichnung wiedergegebenen Ausführungsbeispielen einer Zahnbürste beschrieben. In der Zeichnung zeigen:
- Fig. 1: eine Ansicht auf die borstenseitige Unterseite einer Zahnbürste;
- Fig. 2: eine der Fig. 1 entsprechende Ansicht einer anderen Ausführungsform der Zahnbürste;
- Fig. 3: eine Ansicht auf den Rücken des Zahnbürstenkopfs;
- Fig. 4: einen Längsschnitt der Zahnbürste gemäß Fig. 3 in der ersten Variante und eine Detailvergrößerung;
- Fig. 5: einen Längsschnitt der Zahnbürste gemäß Fig. 3 in der zweiten Variante sowie eine Detailvergrößerung und
- Fig. 6: einen Längsschnitt der Zahnbürste gemäß Fig. 3 in der dritten Variante sowie eine Detailvergrößerung.

Die in den Fig. 1 und 2 dargestellte Zahnbürste besteht aus einem Griff 1 und einem Kopf 2, die über einen schlankeren Hals 3 miteinander verbunden sind. Griff 1, Kopf 2 und Hals 3 bestehen aus Kunststoff. Am Kopf 2 sind die Borsten 4 befestigt.

Der Griff 1, gegebenenfalls auch der Kopf 2 und der Hals 3 bestehen aus einem Kunststoff, der mit Pigmenten gefüllt ist, die bei Laserbestrahlung mit einem Farbumschlag reagieren. Mittels eines entsprechend gesteuerten Lasers läßt sich am Griff 1 oder am Kopf 2, nämlich auf dessen Rücken, ein farblich abgehobener Bereich in Form einer Information 5 unauslöschbar und in hygienisch einwandfreier Form anbringen.

Bei dem Ausführungsbeispiel gemäß Fig. 1 besteht diese Information 5 aus einer Warnung, nämlich die Zahnbürste nach einer vorgegebenen Nutzungsdauer auszuwechseln, wobei diese Nutzungsdauer durch einen entsprechenden Indikator an den Borsten angezeigt werden kann.

Bei dem Ausführungsbeispiel gemäß Fig. 2 ist eine Information 5 in Form eines Gebrauchshinweises aufgebracht. Die Zahnbürste ist durch besondere Ausbildung des Borstenbesatzes bzw. der Borsten vornehmlich dafür geeignet, dunkle Zahnbeläge zu entfernen, was vorteilhafterweise in Verbindung mit einem entsprechenden Zahnpflegemittel geschieht. Eine solche Zahnbürste wird man hingegen nicht einsetzen bei einem Zahnbestand, der keinen Belag aufweist.

Bei dem Ausführungsbeispiel gemäß Fig. 3 ist auf dem Rücken des Kopfs 2 eine Information angebracht, die den Härtegrad des Borstenbesatzes kennzeichnet, während der Griff eine Information in Form einer Herkunftsfunktion aufweist.

Die Zahnbürsten gemäß Fig. 1 bis 3 können entsprechend den drei Varianten der Erfindung hergestellt sein. Fig. 4 zeigt die erste Variante, bei welcher der aus Griff 1, Kopf 2 und Hals 3 bestehende Borstenträger aus einem mit Pigmenten gefüllten Kunststoff gespritzt ist. Hierbei handelt es sich um solche Pigmente, die durch Laserstrahlen mit einem Farbumschlag in's Helle oder in's Dunkle (positiv oder negativ) reagieren. In der vergrößerten Detailansicht der Fig. 4 sind die Stellen, an denen dieser Farbumschlag stattgefunden hat, mit 6 bezeichnet.

In der Variante der Fig. 5 ist der aus Griff 1, Kopf 2 und Hals 3 bestehende Borstenträger zweischichtig ausgebildet. Er besteht aus einem Grundkörper 7, der vor allem die notwendigen Festigkeits- und Gebrauchseigenschaften vermittelt und einer aufgespritzten Deckschicht 8. Der Grundkörper 7 wiederum besteht aus einem Kunststoff mit relativ hohem Absorptionsvermögen für Laserstrahlen, während die Deckschicht 8 ein geringeres Absorptionsvermögen aufweist und transparent oder jedenfalls transluzent ist. Das Absorptionsvermögen des Kunststoffs des Grundkörpers 7 kann wiederum durch entsprechende Pigmentierung erreicht werden. Beim Bestrahlen mit Laser reagieren die Pigmente durch Farbumschlag, was in Fig. 5 mit dem Bezugszeichen 9 angedeutet ist. Es kann sich um hell oder dunkel kontrastierende Farben handeln, die durch die transparente bzw. transluzente Deckschicht 8 sichtbar werden.

Bei der Variante gemäß Fig. 6 besteht der Borstenträger wiederum aus einem Grundkörper 7 und einer Deckschicht 8. Der gespritzte Grundkörper 7 besteht aus einem andersfarbigen Kunststoff als die Deckschicht 8. Wird die Deckschicht Laserstrahlen ausgesetzt, so reflektieren diese an der Grenzschicht in die Deckschicht zurück und wird der Kunststoff der Deckschicht 8 an den von den Laserstrahlen getroffenen Stellen geschmolzen und vergast. Diese Stellen sind in Fig. 6 mit 10 bezeichnet. An diesen Stellen ist also der andersfarbige Kunststoff des Borstenträgers 7 freigelegt und vermittelt dadurch die gewünschte Information im Positiv- oder Negativdruck entsprechend der Farbgebung der Kunststoffe des Grundkörpers 7 und der Deckschicht 8.

## Patentansprüche

1. Bürste mit einem einen Griff und/oder Kopf bildenden Borstenträger und an diesem befestigten Borsten, wobei der Borstenträger farblich abgehobene Bereiche aufweist, **dadurch gekennzeichnet, daß** der Kunststoff des Borstenträgers (1, 2, 3) zumindest in den farblich abgehobenen Bereichen mit Laserstrahlen absorbierenden und hierauf mit Farbumschlag reagierenden Pigmenten gefüllt ist, und daß die farblich abgehobenen Bereiche durch Einwirkung von Laserstrahlen und den daraus resultierenden Farbumschlag an dem Borstenträger ausgebildet sind.

2. Bürste nach Anspruch 1, **dadurch gekennzeichnet, daß** der Borstenträger (1 2, 3) zumindest im oberflächennahen Bereich aus wenigstens zwei geschichteten Kunststoffen mit unterschiedlichem Absorptionsvermögen für Laserstrahlen besteht, von denen die obere Schicht mit dem geringeren Absorptionsvermögen transparent oder transluzent ist und die untere Schicht das größere Absorptionsvermögen aufweist, und daß die farblich abgehobenen Bereiche durch Einwirkung von Laserstrahlen und den daraus resultierenden Farbumschlag an der mit Farbumschlag reagierenden unteren Schicht ausgebildet sind.

3. Bürste nach Anspruch 1 oder 2, insbesondere Zahnbürste, deren Borstenträger aus dem Griff (1) und einem Kopf (3) besteht, an dem die Borsten (4) befestigt sind, **dadurch gekennzeichnet, daß** die farblich abgehobenen Bereiche auf dem Griff (1) und/oder auf dem Kopf (3) aufgebracht sind.

4. Bürste nach Anspruch 3, **dadurch gekennzeichnet, daß** die farblich abgehobenen Bereiche auf der den Borsten (4) zugewandten Unterseite und/oder auf der den Borsten abgewandten Oberseite des Griffs (1) aufgebracht sind.

5. Bürste nach einem der Ansprüche 1 bis 4, **dadurch gekennzeichnet, daß** die farblich abgehobenen Bereiche Informationen bilden.

6. Bürste nach einem der Ansprüche 1 bis 4, **dadurch gekennzeichnet, daß** die farblich abgehobenen Bereiche dekorative Elemente bilden.

7. Verkaufseinheit bestehend aus einer Bürste, insbesondere Zahnbrüste, nach einem der Ansprüche 1 bis 6 und einer diese aufnehmenden, farblich abgehobene Bereiche aufweisenden Verpackung, die zumindest teilweise aus Kunststoff besteht, **dadurch gekennzeichnet, daß** die Verpackung zumindest teilweise aus einem laserabsorbierenden und mit Farbumschlag reagierenden Kunststoff besteht und die farblich abgehobenen Bereiche durch Einwirkung von Laserstrahlen und den daraus resultierenden Farbumschlag ausgebildet sind.

8. Verkaufseinheit nach Anspruch 7, **dadurch gekennzeichnet, daß** die farblich abgehobenen Bereiche auf der Bürste zumindest teilweise identisch sind mit den farblich abgehobenen Bereichen auf der Verpackung.

9. Verfahren zur Herstellung von Bürsten nach einem der Ansprüche 1 bis 6, wobei der Borstenträger durch Gieβen, insbesondere Spritzgießen erzeugt und die Borsten anläßlich des Gießens durch Einbetten in den Kunststoff oder danach am Borstenträger befestigt werden, **dadurch gekennzeichnet, daß** der Borstenträger aus einem Kunststoff, der mit Laserstrahlen absorbierenden und auf diese mit Farbumschlag reagierenden Pigmenten gefüllt ist, gegossen wird und nach dem Erhärten des Kunststoffs die farblich abzuhebenden Bereiche mittels entsprechend gesteuerter Laserstrahlen bis zum Farbumschlag behandelt werden.

10. Verfahren nach Anspruch 9, **dadurch gekennzeichnet, daß** der Borstenträger wenigstens zweischichtig gegossen wird, indem zunächst ein Grundkörper aus einem Laserstrahlen absorbierenden und auf diese mit Farbumschlag reagierenden Pigmenten gefüllten Kunststoff gegossen, anschließend zumindest auf die farblich abzuhebenden Bereiche eine Deckschicht aus einem transparenten oder transluzenten Kunststoff mit geringerem Absorptionsvermögen für Laserstrahlen aufgegossen und nach dem Erhärten des Kunststoffs die farblich abzuhebenden Be reiche der Deckschicht mittels entsprechend gesteuerter Laserstrahlen bis zum Farbumschlag der Pigmente im Grundkörper behandelt werden.

11. Verfahren nach Anspruch 9 oder 10, **dadurch gekennzeichnet, daß** die in großen Stückzahlen pro Zeiteinheit gefertigten Bürsten nach dem Gießen und Erhärten des Kunststoffs einer Laserstation mit wenigstens einem Lasergerät zugeführt werden, dort positioniert werden und die farblich abzuhebenden Bereiche mittels wenigstens eines entsprechend gesteuerten Laserstrahls behandelt werden.

12. Verfahren nach Anspruch 11, **dadurch gekennzeichnet, daß** der Laserstrahl von einem entsprechend den farblich abgehobenen Bereichen programmierten Rechner gesteuert wird.

13. Verfahren nach Anspruch 13, **dadurch gekennzeichnet, daß** in dem Rechner mehrere Programme für unterschiedlich konfigurierte, farblich abgehobene Bereiche gespeichert und die Programme wahlweise bei laufender Fertigung der Bürsten abgerufen werden.

## Claims

1. Brush with a bristle carrier forming a handle and/or head and bristles fixed thereto, the bristle carrier having color contrasted areas, **characterized in that** the plastics material of the bristle carrier (1, 2, 3), at least in the color contrasted areas, is filled with laser beam-absorbing pigments reacting thereto with a color change and that the color contrasted areas are formed on the bristle carrier by the color-changing action of laser beams.

2. Brush according to claim 1, **characterized in that** the bristle carrier (1, 2, 3), at least in the surface-near area, is made from at least two laminated plastics with different absorptivities for laser beams, whereof the upper layer with the lower absorptivity is transparent or translucent and the lower layer has the higher absorptivity and that the color contrasted areas are formed through the action of laser beams and the resulting color change in the color-reacting lower layer.

3. Brush according to claim 1 or 2, particularly a toothbrush, whose bristle carrier comprises the handle (1) and a head (3), to which the bristles (4) are fixed, **characterized in that** the color contrasted areas are applied to the handle (1) and/or the head (3).

4. Brush according to claim 3, **characterized in that** the color contrasted areas are applied to the underside facing the bristles (4) and/or to the top side of the handle (1) remote from the bristles.

5. Brush according to one of the claims 1 to 4, **characterized in that** the color contrasted areas provide information.

6. Brush according to one of the claim 1 to 4, **characterized in that** the color contrasted areas form decorative elements.

7. Sales unit comprising a brush, particularly toothbrush, according to one of the claim 1 to 6 and a pack having color contrasted areas receiving the same and made at least partly from plastic, **characterized in that** the pack is at least partly made from a laser-absorbing plastic reacting with a color change and the color contrasted areas are formed by the action of laser beams and the color change resulting therefrom.

8. Sales unit according to claim 7, **characterized in that** the color contrasted areas on the brush are at least partly identical to the color contrasted areas on the pack.

9. Method for the manufacture of brushes according to one of the claims 1 to 6, in which the bristle carrier is produced by molding, particularly injection molding and the bristles are fixed to the bristle carrier-during the molding operation by embedding in the plastics material or subsequently thereto, **characterized in that** the bristle carrier is molded from a plastics material filled with laser-absorbing pigments reacting thereto with a color change and following the hardening of the plastics material the areas to be color contrasted are treated by correspondingly controlled laser beams until the color changes.

10. Method according to claim 9, **characterized in that** the bristle carrier is molded in an at least two-layer form, **in that** initially a body is molded from a laser beam-absorbing plastics material filled with pigments reacting thereto with a color change, then.at least on the areas to be color contrasted is molded a top layer of a transparent or translucent plastic with a lower absorptivity for the laser beams and following the hardening of the plastic the areas of the top layer to be color contrasted are treated by correspondingly controlled laser beams until the pigments in the body change color.

11. Method according to claim 9 or 10, **characterized in that** the brushes manufactured in large numbers per unit of time, following the molding and hardening of the plastic are supplied to a laser station having at least one laser instrument, are positioned there and the areas to be color contrasted are treated by means of at least one appropriately controlled laser beam.

12. Method according to claim 11, **characterized in that** the laser beam is controlled by a computer programmed in accordance with the color contrasted areas.

13. Method according to claim 13, **characterized in that** the computer stores several programs for differently configured, color contrasted areas and the programs can be polled, as desired, during the continuous manufacture of the brushes.

## Revendications

1. Brosse comprenant un support de poils formant un manche et/ou une tête et des poils fixés sur celui-ci, le support de poils présentant des zones contrastées par coloration, **caractérisée en ce que** la matière plastique du support de poils (1,2,3) est remplie, au moins dans les zones contrastées par coloration, de pigments absorbant les rayons lasers et réagissant à ces rayons par changement de coloration, et **en ce que** les zones contrastées par coloration sont conformées sur le support de poils par application de rayons lasers et par le changement de coloration en résultant.

2. Brosse selon la revendication 1, **caractérisée en ce que** le support de poils (1,2,3) comprend au moins dans la zone superficielle au moins deux matières plastiques superposées à pouvoir d'absorption des rayons lasers différent, dont la couche supérieure à pouvoir absorbant moindre est transparente ou translucide et dont la couche inférieure présente le pouvoir d'absorption le plus important, et **en ce que** les zones contrastées par coloration sont conformées sur la couche inférieure réagissant par changement de coloration par l'application de rayons lasers et par le changement de coloration en résultant.

3. Brosse selon la revendication 1 ou 2, en particulier brosse à dents, dont le support de poils est constitué du manche (1) et d'une tête (3), sur laquelle les poils (4) sont fixés, **caractérisée en ce que** les zones contrastées par coloration sont appliquées sur le manche (1) et/ou la tête (3).

4. Brosse selon la revendication 3, **caractérisée en ce que** les zones contrastées par coloration sont appliquées sur la face inférieure en regard des poils (4) et/ou sur la face supérieure opposée aux poils du manche (1).

5. Brosse selon l'une quelconque des revendications 1 à 4, **caractérisée en ce que** les zones contrastées par coloration constituent des informations.

6. Brosse selon l'une quelconque des revendications 1 à 4, **caractérisée en ce que** les zones contrastées par coloration constituent des éléments décoratifs.

7. Unité de vente comprenant une brosse, en particulier une brosse à dents, selon l'une quelconque des revendications 1 à 6 et un emballage recevant celle-ci et présentant des zones contrastées par coloration, constituée au moins partiellement de matière plastique, **caractérisée en ce que** l'emballage est constitué au moins partiellement d'une matière plastique absorbant les rayons lasers et réagissant par changement de coloration et **en ce que** les zones contrastées par coloration sont conformées par l'application de rayons lasers et par le changement de coloration en résultant.

8. Unité de vente selon la revendication 7, **caractérisée en ce que** les zones contrastées par coloration de la brosse sont au moins partiellement identiques aux zones contrastées par coloration de l'emballage.

9. Procédé de fabrication de brosses selon l'une quelconque des revendications 1 à 6, dans lequel le support de poils est réalisé par moulage, plus particulièrement par moulage par injection et les poils sont fixés sur le support de poils au cours du moulage par inclusion dans la matière plastique ou ultérieurement, **caractérisé en ce que** le support de poils est moulé dans une matière plastique remplie de pigments absorbant les rayons lasers et réagissant à ces rayons par un changement de coloration, et **en ce qu'**après durcissement de la matière plastique les zones à contraster par coloration sont traitées par des rayons lasers commandés en conséquence jusqu'à changement de coloration.

10. Procédé selon la revendication 9, **caractérisé en ce que** le support de poils est moulé de façon à présenter au moins deux couches, procédé dans lequel on moule d'abord un élément de base réalisé en une matière plastique remplie de pigments absorbant les rayons lasers et réagissant à ces rayons par un changement de coloration, dans lequel on moule ensuite au moins sur les zones à contraster par coloration une couche extérieure consistant en une matière plastique transparente ou translucide à moindre pouvoir d'absorption de 'rayons lasers, et dans lequel, après durcissement de la matière plastique, les zones à contraster par coloration de la couche extérieure sont traitées par des rayons lasers commandés pour ce faire jusqu'à changement de coloration des pigments dans l'élément de base.

11. Procédé selon la revendication 9 ou 10, **caractérisé en ce que** les brosses fabriquées en grande quantité par unité de temps sont amenées après moulage et durcissement de la matière plastique dans une station laser comprenant au moins un émetteur laser, **en ce qu'**elles y sont mises en place et **en ce que** les zones à contraster par coloration sont traitées par au moins un rayon laser commandé pour ce faire.

12. Procédé selon la revendication 11, **caractérisé en ce que** le rayon laser est commandé par un ordinateur programmé en fonction des zones contrastées par coloration.

13. Procédé selon la revendication 13, **caractérisé en ce que** dans l'ordinateur sont mémorisés plusieurs programmes pour des zones différemment configurées, contrastées par coloration et **en ce que** les programmes sont demandés au choix au cours de la finition des brosses.
